# EUROPÄISCHE PATENTSCHRIFT

(11) **EP 2 411 679 B1**
(45) Veröffentlichungstag und Bekanntmachung des Hinweises auf die Patenterteilung: **27.03.2013**
(21) Anmeldenummer: 10703625.3
(22) Anmeldetag: 09.02.2010
(51) Int. Cl.: F15B 13/04

(54) **HYDRAULISCHE VENTILVORRICHTUNG**
HYDRAULIC VALVE DEVICE
DISPOSITIF DE SOUPAPE HYDRAULIQUE

(30) Priorität: 27.03.2009 DE 102009015384
(43) Veröffentlichungstag der Anmeldung: 01.02.2012
(73) Patentinhaber: Hydac Fluidtechnik GmbH, 66280 Sulzbach/Saar (DE)
(72) Erfinder: RÜB, Winfried, 79761 Waldshut-Tiengen (DE)
(74) Vertreter: Bartels, Martin Erich Arthur
(86) Internationale Anmeldenummer: PCT/EP2010/000777
(87) Internationale Veröffentlichungsnummer: WO 2010/108570

(56) Entgegenhaltungen:
- EP-A1- 1 616 997
- EP-A1- 1 619 105
- DE-A1- 3 802 672
- US-A- 4 738 279

## Beschreibung

Die Erfindung betrifft eine hydraulische Ventilvorrichtung mit einer Fluidanschlußanordnung, beinhaltend mindestens
- einen Druckversorgungsanschluß P,
- einen Rücklaufanschluß R,
- einen Loadsensinganschluß LS,
- zwei Steueranschlüsse P_{A}' und P_{B}' sowie
- zwei Nutzanschlüsse A; B
und mit einer verfahrbaren Steuereinrichtung zum zumindest teilweise Ansteuern von Anschlüssen der Fluidanschlußanordnung, wobei die Steuereinrichtung von zwei entgegengesetzt wirkenden Pilotventilen ansteuerbar und federzentriert in ihrer Neutralstellung gehalten ist.

Durch die EP 1 616 997 A1 ist eine hydraulische Steueranordnung zur Ansteuerung eines hydraulischen Verbrauchers bekannt, insbesondere in Form eines mobilen Arbeitsgerätes, wobei dieser Verbraucher mittels einer stetig einstellbaren Wegeventilanordnung über einen Vorlauf mit einer Pumpe und über einen Ablauf mit einem Tank verbindbar ist, wobei ein stetig einstellbares Wegeventil der Wegeventilanordnung in einer Grundposition einen Umlaufkanal aufsteuert, über den die Pumpe mit dem Tank verbunden ist und in dem eine Umlaufdruckwaage angeordnet ist. In den Steuerpositionen des Wegeventils ist der Umlaufkanal zusteuerbar und eine Vorlaufleitung zur Druckmittelversorgung des Verbrauchers aufsteuerbar. Dadurch, dass bei der bekannten Lösung die Wegeventilanordnung ein im Ablauf angeordnetes Ablaufdrosselventil hat, dessen Öffnungsquerschnitt unabhängig von der Ansteuerung des Wegeventils einstellbar ist, wird eine Art separate Ablaufnut gebildet, die je nach vorliegenden Betriebsbedingungen in geeigneter Weise unabhängig von dem Zulaufquerschnitt ansteuerbar ist. So läßt sich beispielsweise über das Ablaufdrosselventil im Ablauf ein Druck zum Vorspannen des Verbrauchers einstellen. Des weiteren kann beispielsweise der Volumenstrom über den Zulauf vorgegeben und dann durch Einstellung des Ablaufdrosselventils die Geschwindigkeit des Verbrauchers eingestellt werden.

Durch die DE 38 02 672 C2 ist eine gattungsgemäße hydraulische Ventilvorrichtung bekannt mit einer Druckfühleinrichtung, bei der ein Schieber als verfahrbare Steuereinrichtung in einer Gehäusebohrung angeordnet und aus einer Neutralstellung in zwei Arbeitsstellungen bewegbar ist, wobei der Schieber einen mittleren Bundabschnitt und zwei hiervon durch je eine Schieber-Ringnut getrennte Endbunde aufweist und die genannten Bunde besitzen an den einander zugewandten Seiten auf Umfangsabschnitte beschränkte Drosselprofilierungen. Die Gehäusebohrung weist eine mit Druckmittel versorgbare Pumpen-Ringnut auf, zu deren beiden Seiten je eine mit einer Motorleitung verbindbare Motor-Ringnut und zu beiden Seiten außerhalb davon je eine mit dem Behälter verbindbare Behälter-Ringnut vorhanden ist. Die Druckfühleinrichtung weist mindestens eine am Schieberumfang gegenüber den Drosselprofilierungen in Umfangsrichtung versetzt angeordnete und über einen Verbindungskanal im Schieber mit einem Druckfühlanschluß verbundene Druckfühlöffnung auf, die in der Arbeitsstellung des Schiebers mit den zu fühlenden, druckführenden Leitungen verbunden ist, in der Neutralstellung aber von ihr abgetrennt ist. Dadurch, dass im mittleren Bundabschnitt zur Feststellung des Eingangsdruckes in der Pumpen-Ringnut mindestens eine der Druckfühlöffnungen angeordnet ist, wobei im Verbindungskanal innerhalb des Schiebers eine feste Drossel und an der Außenseite des Schiebers zwischen einer Fühldruck-Ringnut und der Behälter-Ringnut in der Gehäusebohrung eine variable, von der Schieberstellung abhängige Drossel vorgesehen ist, ist ein kleinerer Totweg des Schiebers zwischen der Neutralstellung und der Arbeitsstellung ermöglicht, was zu einer klein aufbauenden Gesamt-Ventilvorrichtung führt.

Ausgehend von diesem Stand der Technik liegt der Erfindung die Aufgabe zugrunde, eine hydraulische Ventilvorrichtung zu schaffen, mit der eine Feinsteuerung möglich ist, bis es zum eigentlichen Bewegen der Last, angeschlossen am jeweiligen Nutzanschluß, kommt. Eine dahingehende Aufgabe löst eine hydraulische Ventilvorrichtung mit den Merkmalen des Patentanspruches 1 in seinerGesamtheit.

Dadurch; dass gemäß dem kennzeichnenden Teil des Patentanspruches 1 zwischen dem jeweiligen Pilotventil und der Steuereinrichtung mindestens eine Drosselstelle vorgesehen ist, die mit einem Lastfühlanschluß LF_{A} sowie mit einem Lastmeldeanschluß LM_{A} oder einem Lastfühlanschluß LF_{B} sowie mit einem Lastmeldeanschluß LM_{B} fluidführend verbunden ist, ist erreicht, dass einem vorgebbaren Ansteuerdruck an der verfahrbaren Steuereinrichtung, vorzugsweise in Form eines Steuerschiebers ausgebildet, ein vom tatsächlichen Lastdruck abgeleiteter Kompensationsdruck entgegensteht, der die Steuereinrichtung so lange im Feinsteuerbereich hält, bis die an den Nutzanschlüssen A, B angeschlossene Last sich bewegt. Dann kann die Steuereinrichtung in eine so weit geöffnete Position übergehen, wie es der Gegendruck aus der sich beschleunigenden Last erlaubt, wobei der Verluststrom zunehmend abgeschaltet wird. Wenn der Verluststrorn vollständig abgeschaltet ist, dann ist eine wie sonst bei Loadsensing-Ventilen vorliegende Volumensteuerung realisiert und die Drucksteuerung ist abgeschaltet. Im Übergangsbereich überlagern sich insoweit dann Druck- und Volumenstromsteuerung.

Bei einer bevorzugten Ausführungsform der erfindungsgemäßen Ventilvorrichtung weist dabei die Steuereinrichtung in Form eines Steuerschiebers fluidführende Verbindungskanäle auf, die die paarweise einander zuordenbaren Lastfühl- und Lastmeldeanschlüsse miteinander verbinden. Vorzugsweise und in besonders platzsparender Weise ist dabei einer der Verbindungskanäle als Mittenkanal ausgebildet, der an die eine der Drosselstellen angeschlossen ist, wobei die andere Drosselstelle in einen Ringkanal mündet, der koaxial zum Mittenkanal angeordnet von einer Innenausnehmung des Steuerschiebers und einer Einsatzhülse begrenzt ist, die von dem Mittenkanal durchgriffen ist.

Bei einer weiteren bevorzugten Ausführungsform der erfindungsgemäßen Lösung ist der Steuereinrichtung eine Druckwaage vorgeschaltet, mit der die sog. Mengenabschneidung durch eine Loadsensing-Druckbegrenzung im Federraum der Druckwaage möglich ist. Bei den im Stand der Technik bekannten Lösungen mit nachgeschalteter Druckwaage ist diese Funktion der Mengenabschneidung nicht möglich oder nur über entsprechende Ventilzusatzkonstruktionen in aufwendiger Weise zu erhalten. Insbesondere ist die Regelfunktion der Druckwaage verbessert, indem ein relativ großer Abflußquerschnitt in den Rücklaufanschluß münden kann. Insoweit ist auch eine sog. Schwimmstellung für die Gesamtanordnung verbessert.

Im folgenden wird die erfindungsgemäße hydraulische Ventilvorrichtung anhand eines Ausführungsbeispiels nach der Zeichnung näher erläutert. Dabei zeigen in prinzipieller und nicht maßstäblicher Darstellung die
- Fig. 1: in der Art eines Längsschnittes eine stirnseitige Draufsicht auf die wesentlichen Komponenten der Ventilvorrichtung, jedoch ohne eingesetzte Pilotventile;
- Fig. 2: in der Art eines Längsschnittes eine frei geschnittene Unteransicht des Gegenstandes nach der Fig.1;
- Fig. 3: eine vergrößerte Darstellung des Ausschnittkreises X nach der Fig.2;
- Fig. 4: eine vergrößerte Darstellung des Ausschnittkreises X nach der Fig.1.

Die Fig.1 zeigt eine als Ganzes mit 10 bezeichnete Fluidanschlußanordnung. Die dahi ngehende Fluidanschlußanordnung 10 weist einen Druckversorgungsanschluß P, einen Rücklaufanschluß, R, einen Loadsensinganschluß LS, zwei Steueranschlüsse P_{A}' und P_{B}' sowie zwei Nutzanschlüsse A,B auf. Die genannten Fluidanschlüsse in Blickrichtung auf die Fig.1 von links nach rechts gesehen P_{A}', P, R, P_{B}' und LS sowie die Nutzanschlüsse A und B sind in einem Steuergehäuse 12 untergebracht, wobei in Blickrichtung auf die Fig.1 gesehen das untere Ende des Steuergehäuses 12 mit einer an sich üblichen Druckwaage 14 versehen ist, auf deren konstruktiven Aufbau insoweit nicht mehr näher eingegangen wird. Jedoch ist die Druckwaage 14 den Anschlüssen P_{A}', P_{B}' vorgeschaltet und steuert die Steueranschlüsse P_{A}', P_{B}' nach Vorgabe des anliegenden LS-Signals insoweit an. Mit der dahingehend vorgeschalteten Druckwaage 14 ist die Funktion einer sog. Mengenabschneidung durch eine LS-Druckbegrenzung im sog. Federraum (nicht dargestellt) der Druckwaage erreicht, wobei eine Mengenabschneidung beispielsweise dann Sinn machen kann, wenn ein Lenkzylinder angeschlossen an die Nutzanschlüsse A,B am Anschlag steht und man zur Vermeidung von Überlastungen die Zuflußmenge insoweit "abschneiden" möchte.

Die als Ganzes mit 16 bezeichnete Steuereinrichtung als solche wird in bekannter und daher nicht mehr näher beschriebener Art und Weise von üblichen Pilotventilen angesteuert, die der einfacheren Darstellung wegen in der Fig.1 nur insoweit aufgezeigt sind, als ihre jeweils zuordenbaren Pilotanschlußgehäuse 18,20 angesprochen sind. Ausgangsseitig liefern die beiden Pilotventile jedenfalls für die Steuereinrichtung 18 zwei gegenläufig wirkende Steuerdrücke X_{A} bzw. X_{B}.

Die genannte Steuereinrichtung 16 weist einen in Blickrichtung auf die Fig.1 gesehen horizontal verschiebbaren Steuerschieber 22 auf, der in der Fig.1 in seiner nicht ausgelenkten Mitten- oder Neutralstellung dargestellt ist. Die dahingehende Neutralstellung des Steuerschiebers 22 wird noch durch zwei Federspeicher unterstützt, die als Druckfedern 24 ausgebildet sind und in einem jeweils zuordenbaren Federraum 26,28 in den zuordenbaren Pilotanschlußgehäusen 18 bzw. 20 integriert sind. Der einfacheren Darstellung wegen wurde in Blickrichtung auf die Fig.1 gesehen für den linken Federraum 26 die Druckfeder 24 nicht eingezeichnet. Auch der dahingehende Aufbau ist bei solchen hydraulischen Ventilvorrichtungen bekannt, so dass insoweit an dieser Stelle hierauf nicht mehr näher eingegangen wird.

Die Steuereinrichtung 16 mit Steuerschieber 22 ist mit Lastfühlanschlüssen LF_{A} und LF_{B} sowie mit Lastmeldeanschlüssen LM_{A} und LM_{B} versehen, die paarweise miteinander fluidführend verschaltet sind. Und zwar ist, wie dies insbesondere die Unteransichtsdarstellung von Fig.1 nach der Fig.2 zeigt, der Lastfühlanschluß LF_{A} mit dem Lastmeldeanschluß LM_{A} verbunden und der Lastfühlanschluß LF_{B} mit dem Lastmeldeanschluß LM_{B}. Die genannten Fühlanschlüsse und Meldeanschlüsse, die letztere auch fachsprachlich mit Signalleitungen bezeichnet werden, sind in Form von radialen Querbohrungen in den Steuerschieber 22 eingebracht, und je nachdem, welche axiale Verfahrstellung der Steuerschieber 22 einnimmt, kommen die genannten Lastfühl- und Lastmeldeanschlüsse in fluidführende oder sperrende Verbindung mit den jeweils zuordenbaren Anschlüssen der Fluidanschlußanordnung 10. Insbesondere sind die Lastfühl- und Lastmeldeanschlüsse über fluidführende Verbindungskanäle innerhalb des Steuerschiebers 22 in zuordenbarer Weise in Verbindung miteinander. So ist einer der Verbindungskanäle als Mittenkanal 30 ausgebildet, der entlang der Mitten- oder Verschiebelängsachse des Steuerschiebers 22 diesen vollständig durchgreift und zu beiden Enden hin ins Freie ausmündet. Der dahingehende Mittenkanal 30 verbindet in fluidführender Weise den Lastfühlanschluß LF_{A} mit dem Lastmeldeanschluß LM_{A}. Koaxial zum Mittenkanal 30 angeordnet ist ferner ein Ringkanal 32 vorgesehen, dessen rechte konstruktive Ausgestaltung sich insbesondere aus den Darstellungen nach den Fig.3 und 4 ergibt. Der dahingehende Ringkanal 32 ist in eine Innenausnehmung 34 des Steuerschiebers 22 in der Art einer Radialbohrung eingebracht und nach innen hin von dem zylindrischen Außenumfang einer Einsatzhülse 36 begrenzt, die als Hohlzylinder ausgebildet einen Teil des Mittenkanals 30 führt. In Blickrichtung auf die Fig.2 gesehen stützt sich dabei die Einsatzhülse 36 mit ihrer linken Stirnseite an einem eingebrachten Radialabsatz 38 im Steuerschieber 22 ab.

Wie sich weiter aus den Fig. 1 und 2 ergibt, ist in Blickrichtung auf diese auf der linken Seite eine erste Drosselstelle da₁ eingebracht, die über das linke stirnseitige Ende des Steuerschiebers 22 ein Stück weit in den Mittenkanal 30 eingreift. Als Gegenpart ist auf der gegenüberliegenden Seite eine zweite weitere Drosselstelle db₁ eingebracht, deren Ausgestaltung insbesondere in den Fig.3 und 4 aufgezeigt ist. Die dahingehende Drosselstelle db₁ ist in einer Verschlußschraube 40 integriert, die über eine Gewindestrecke 42 in eine stirnförmige Ausnehmung des Steuerschiebers 22 eingeschraubt ist. Außenumfangsseitig wird die dahingehende Verschlußschraube 40 von einer Art Ventilteller 44 übergriffen, die unter der Einwirkung der Druckfeder 24 in Blickrichtung auf die Fig.3 und 4 gesehen so lange in die Neutralstellung bewegt wird, bis der Ventilteller 44 mit seinem Außenrand in bündigem Abschluß mit der Stirnseite des Steuergehäuses 12 kommt, wie in den Fig.3 und 4 dargestellt.

Bei der Ausschnittsdarstellung nach der Fig.3, die der Vergrößerung des Kreises X in Fig.2 entspricht, ist die Einsatzhülse 36 nach rechts so weit aus dem Steuerschieber 22 herausgeführt, so dass das freie stirnseitige Ende der Einsatzhülse 36 in Anlage kommt mit der Außenstirnwandfläche der Verschlußschraube 40. Unter Freilassen der Radial- oder Querbohrung als Lastmeldeanschluß LM_{A} ist der sonstige Mittenkanal 30 in Richtung der Drosselstelle db₁ fluiddicht mit einem Sperrstopfen 46 verschlossen. Dergestalt wird sichergestellt, dass der über den Mittenkanal 30 weitergegebene Lastfühldruck des Lastfühlanschlusses LF_{A} nicht an die zweite Drosselstelle db₁ gelangen kann. Wie die demgegenüber um 90° gedrehte Längsschnittdarstellung nach der Fig.4 zeigt, mündet aber die Drosselstelle db₁ über den Anschlußkanal 48 in Form einer zylindrischen Verbreiterung im Steuerschieber 22 in den Ringkanal 32, so dass insoweit eine fluidführende Verbindung besteht zwischen dem Lastfühlanschluß LF_{B} und dem Lastmeldeanschluß LM_{B}. Diese Anschlüsse haben wiederum keine Verbindung mit der Drosselstelle da₁ und die Darstellung nach der Fig.4 entspricht von der vergrößerten Kreisdarstellung X her der Darstellung nach der Fig.1. Zur Absperrung des Mittenkanals 30 gegenüber dem Anschlußkanal 48 dient ein weiterer fluiddichter Sperrstopfen 50, der zwischen dem Lastmeldeanschluß LM_{A} und dem Anschlußkanal 48 innerhalb der Einsatzhülse 36 angeordnet ist.

Wird nun in Blickrichtung auf die Fig.1 bis 4 gesehen der Steuerschieber 22 aus seiner Neutralstellung in eine linke Arbeitsstellung bewegt, kommt der Lastfühlanschluß LF_{A} in Überdeckung mit dem Nutzanschluß A und dem dort anstehenden Druck und kann diesen dann über den Mittenkanal 30 und den Lastmeldeanschluß A an den Loadsensinganschluß LS, gleichfalls ausgebildet in der Art eines Ringkanals, weitermelden, da insoweit der Lastmeldeanschluß LM_{A} in den LS-Ringkanal einfährt. Im umgekehrten Fall, also bei Bewegung des Steuerschiebers 22 von seiner Mittenstellung nach rechts, fährt der Lastfühlanschluß LF_{B} in den zugeordneten Nutzanschluß B ein und der über den Ringkanal 32 erfühlte Druck gerät über den Lastmeldeanschluß B in den Ringkanal mit dem Loadsensi nganschluß LS. Die dahingehende Lastfühl- und Meldekette wird dann noch über den anstehenden Pilotventilgeberdruck, der an den Drosseln da₁ bzw. db₁ ansteht, überlagert. Wie insoweit die Fig.1 ausschließlich zeigt, kann dann noch zwischen jeweils eingesetztem Pilotventil und dem Federraum 26 bzw. 28 noch eine dritte und vierte Drosselstelle da₂ bzw. db₂ eingebracht sein. Soweit im Nachfolgenden von Drosselstelle die Rede ist, kann diese über eine konventionelle Drossel, aber auch über eine Blende realisiert sein.

Im folgenden wird in der Art einer Funktionsbeschreibung der spezifische Aufbau der erfindungsgemäßen hydraulischen Ventilvorrichtung noch näher erläutert.

In Neutralstellung gemäß der Darstellung nach der Fig.1 sind der Druckanschluß P sowie die Nutzanschlüsse A und B voneinander gesperrt, wobei man eine solche Ausführung auch mit geschlossener Mittenstellung bezeichnen kann. Ferner ist die Loadsensing-Leitung mit dem Rücklauf R verbunden, also entlastet. Zwei weitere Signalleitungen in Form des Lastmeldeanschlusses LM_{A} und des Lastmeldeanschlusses LM_{B} sind mit dem Loadsensinganschluß LS verbunden. In der gezeigten Neutralstellung sind beide Signalleitungen mit LS verbunden, in den Arbeitsstellungen immer diejenige, die auf den drucklosen Pilotdruckraum führt. Der Pilotdruckraum ist insoweit identisch mit der jeweiligen Federkammer in Form der Federräume 26,28. Wird in Neutralstellung ein Geberdruck (= Ansteuerdruck) X_{B}, X_{A} aktiviert, dann fließt kurzzeitig ein Steuerölstrom über die Drossel db₂ sowie db₁ und die Signalleitung LM_{B} über den Lastfühlanschluß LF_{B} nach dem Rücklaufanschluß R, bis der sich aufbauende Druck im zweiten Federraum 28 (X_{B}-Seite) den Steuerschieber 22 in eine Zwischenstellung schiebt. Dann wird die dahingehende Signalleitung abgesperrt und es entsteht insoweit kein Steuerölverlust. Diese Zwischenstellung stellt den sog. Feinsteuerbereich dar. Die Verbindung vom Druckversorgungsanschluß P nach Nutzanschluß A ist jetzt nur wenig geöffnet. Die Signalleitung LM_{A} ist wiederum durch die Drossel da₁ vom Federraum 26 getrennt und der Federraum 26 vom Geberdruckanschluß X_{A} (X_{B}) durch die Drossel da₂. Da im beschriebenen Zustand (X_{B} ist aktiviert) der Geberanschluß X_{A} drucklos ist, kann das unter Druck stehende Medium von der Last über den LS-Anschluß in die parallel angeschlossene Signalleitung drücken und von dort als Signalstrom über die Drosseln da₁ und da₂ in den drucklosen Anschluß X_{A} abfließen. Der Lastdruck wird dabei im wesentlichen in zwei Stufen abgebaut, und zwar von "LS" nach "Druck"im Federraum 26 an der Drossel da₁ und von dort nach "X_{B} = Tₒ = 0" über die Drossel da₂. Der entstehende Zwischendruck im Federraum 26 wirkt dem ansteuernden Geberdruck X_{B} dann entgegen. Die Steuerschieberposition wird somit bestimmt durch die Differenz des Geberdruckes X_{B} und dem Zwischendruck X'_{A} in der Federkammer 26 am Anschluß X_{A}.

In der Zwischenstellung des Feinsteuerbereichs fließt also einerseits ein Signalstrom in die Federkammer 26 bei X_{A} und stellt proportional zum Lastdruck den Steuerschieber 22 in Richtung "Neutral" und andererseits fließt ein Verluststrom vom Arbeitsanschluß A zum Rücklaufanschluß R. Steht der Verbraucher A still, dann stellt sich im Anschluß A ein Druck ein, der bestimmt ist durch die Reihenschaltung der Verbindung von P nach A und der Verstelldrossel zum Rücklaufanschluß R. Damit ist ein Regelkreis entstanden, der vom Geberdruck X_{B} angesteuert wird. Bei stillstehendem Verbraucher ist die sich einstellende künstliche Last um den Betrag der geregelten Druckdifferenz der vorgeschalteten Druckwaage 14 niedriger als der Pumpendruck am Druckversorgungsanschluß P. Die Pumpe wird deshalb, wie üblich, in Loadsensingsystemen angesteuert. Der künstlische Loadsensingdruck wirkt auch über die oben beschriebene Signalleitung und die angeschlossenen Drosseln da₁ und db₁ auf den Steuerschieber 22 zurück und der Steuerschieber 22 regelt durch seine Position und Reihenschaltung (Druckteilerschaltung) von einstellbarer Verbindung zwischen P und Nutzanschluß A sowie der Verstelldrossel nach Rücklaufanschluß R den Druck im Nutzanschluß A. Durch die Größe der jeweils eingesetzten Verstelldrossel, die vom Schieberhub abhängt, kann der Verluststrom um die Stabilität der Druckregelung konstruktiv eingestellt werden.

Wird der Geberdruck weiter erhöht, dann verstellt man den Schieber 22 aus seinem Fei nsteuerbereich heraus, der angedrosselte Druck steigt und die Last wird sich entsprechend bewegen. Bei weiterer Verstellung kann die Verstelldrossel zum Rücklaufanschluß R abgeschaltet werden, weil jetzt die Beschleunigungsphase beendet ist und die konstante Fahrt der Last erreicht ist. Der Geberdruck X_{B} gibt jetzt vor, wieviel Volumenstrom dem Verbraucher zugeführt werden darf, damit der sich einstellende Staudruck in A nicht überschritten wird.

Mit der erfindungsgemäßen hydraulischen Ventilvorrichtung ist es also möglich, den Feinsteuerbereich des Steuerschiebers 22 auszunutzen, um den Druck mittels eines Verluststroms zu regeln. Dergestalt steht dem Ansteuerdruck am Steuerschieber 22 ein vom tatsächlichen Lastdruck abgeleiteter Kompensationsdruck entgegen und hält den Steuerschieber 22 so lange im Feinsteuerbereich, bis die Last angeschlossen an den Nutzanschlüssen A, B sich bewegt. Dergestalt kann man Verlustströme zunehmend abschalten und bei vollständiger Abschaltung ist eine Volumenstromsteuerung, wie sie bei LS-Ventilen üblich ist, realisiert. Die Drucksteuerung ist dann abgeschaltet, wobei im Übergangsbereich sich Druck und Volumensteuerung überlagern.

## Patentansprüche

1. Hydraulische Ventilvorrichtung mit einer Fluidanschlußanordnung (10), beinhaltend mindestens
- einen Druckversorgungsanschluß (P),
- einen Rücklaufanschluß (R),
- einen Loadsensinganschluß (LS),
- zwei Steueranschlüsse (P_{A}' und P_{B}') sowie
- zwei Nutzanschlüsse (A,B) und
mit einer verfahrbaren Steuereinrichtung (16) zum zumindest teilweise Ansteuern von Anschlüssen der Fluidanschlußanordnung (10), wobei die Steuereinrichtung (16) von zwei entgegengesetzt wirkenden Pilotventilen ansteuerbar und federzentriert in ihrer Neutralstellung gehalten ist, **dadurch gekennzeichnet, dass** zwischen dem jeweiligen Pilotventil und der Steuereinrichtung mindestens eine Drosselstelle (da₁, db₁) vorgesehen ist, die mit einem Lastfühlanschluß (LF_{A}) sowie mit einem Lastmeldeanschluß (LM_{A}) oder einem Lastfühlanschluß (LF_{B}) sowie mit einem Lastmeldeanschluß (LM_{B}) fluidführend verbunden ist.

2. Ventilvorrichtung nach Anspruch 1, **dadurch gekennzeichnet, dass** die Steuereinrichtung (16) einen Steuerschieber (22) aufweist mit fluidführenden Verbindungskanälen, die die paarweise einander zuordenbaren Lastfühl- und Lastmeldeanschlüsse (LF_{A}, LM_{A}; LF_{B}, LM_{B}) miteinander verbinden.

3. Ventilvorrichtung nach Anspruch 2, **dadurch gekennzeichnet, dass** einer der Verbindungskanäle als Mittenkanal (30) ausgebildet ist, der an die eine der Drosselstellen (da₁) angeschlossen ist und dass die andere Drosselstelle (db₁) in einen Ringkanal (32) mündet, der koaxial zum Mittenkanal (30) angeordnet von einer Innenausnehmung (34) des Steuerschiebers (22) und einer Einsatzhülse (36) begrenzt ist, die von dem Mittenkanal (30) durchgriffen ist.

4. Ventilvorrichtung nach Anspruch 3, **dadurch gekennzeichnet, dass** in der federzentrierten Neutralstellung des Steuerschiebers (22) die beiden Lastfühlanschlüsse (LF_{A}, LF_{B}) außerhalb der Ringkanäle mit den Nutzanschlüssen (A,B) liegen und der Ringkanal des Loadsensinganschlusses (LS) zwischen den zuordenbaren Lastmeldeanschlüssen (LM_{A}, LM_{B}) angeordnet ist.

5. Ventilvorrichtung nach Anspruch 3 oder 4, **dadurch gekennzeichnet, dass** die Drosselstelle (da₁) über den Mittenkanal (30) mit dem Lastfühlanschluß (LF_{A}) und dem Lastmeldeanschluß (LM_{A}) verbunden ist und dass die Drosselstelle (db₁) über den Ringkanal (32) mit dem Lastfühlanschluß (LF_{B}) und dem Lastmeldeanschluß (LM_{B}) fluidführend verbunden ist.

6. Ventilvorrichtung nach Anspruch 5, **dadurch gekennzeichnet, dass** die zweite Drosselstelle (db₁) über ein Abdichtteil (46) fluiddicht von dem Mittenkanal (30) mit dem Lastmeldeanschluß (LM_{A}) getrennt ist und in einen Anschlußkanal (48) mündet, an den der Ringkanal (32) mit dem Lastmeldeanschluß (LM_{B}) fluidführend angeschlossen ist.

7. Ventilvorrichtung nach einem der Ansprüche 1 bis 6, **dadurch gekennzeichnet, dass** die Fluidanschlußanordnung (10) im Steuergehäuse (12) in folgender Reihenfolge verläuft:
- Steueranschluß (P'_{A})
- Nutzanschluß (A)
- Rücklaufanschluß (R)
- Nutzanschluß (B)
- Steueranschluß (P'_{B}) und
Loadsensinganschluß (LS).

8. Ventilvorrichtung nach Anspruch 7, **dadurch gekennzeichnet, dass** die erste Drosselstelle (da₁) benachbart zum Steueranschluß (P_{A}') in den Mittenkanal (30) des Steuerschiebers (22) ragt und dass die zweite Drosselstelle (db₁) benachbart dem Loadsensinganschluß (LS) unter Begrenzung des Anschlußkanals (48) in den Steuerschieber (22) mündet.

9. Ventilvorrichtung nach einem der Ansprüche 1 bis 8, **dadurch gekennzeichnet, dass** für die Federzentrierung des Steuerschiebers (22) zwei in Federräumen (26,28) der Vorrichtung angeordnete Druckfedern (24) dienen, die in Richtung der Anschlußstellen mit den Pilotventilen jeweils eine weitere Drosselstelle (da₂, db₂) aufweisen.

10. Ventilvorrichtung nach einem der Ansprüche 1 bis 9, **dadurch gekennzeichnet, dass** der Steuereinrichtung (16) mit ihren Fluidanschlüssen eine Druckwaage (14) vorgeschaltet ist, die zumindest teilweise die Fluidanschlußanordnung (10) mit ansteuert.

## Claims

1. A hydraulic valve device with a fluid connector arrangement (10) containing at least
- a pressure supply connector (P),
- a return flow connector (R),
- a load sensing connector (LS),
- two control connectors (P_{A}' and P_{B}'), and
- two utility connectors (A, B), and
with a displaceable control means (16) for at least partially triggering connectors of the fluid connector arrangement (10), the control means (16) being triggerable by two pilot valves acting in opposite directions and being held spring-centered in its neutral position, **characterised in that** between the respective pilot valve and the control means there is at least one throttle point (da₁, db₁) which is connected to a load detecting connector (LF_{A}) and to a load indicating connector (LM_{A}) or a load detecting connector (LF_{B}) as well as to a load indicating connector (LM_{B}) to conduct fluid.

2. The valve device according to Claim 1, **characterised in that** the control means (16) has a valve spool (22) with fluid-conducting connecting channels which connect to one another the load sensing and load indicating connectors (LF_{A}, LM_{A}; LF_{B}, LM_{B}) which can be assigned in pairs to one another.

3. The valve device according to Claim 2, **characterised in that** one of the connecting channels is made as a central channel (30) which is connected to one of the throttle points (da₁) and that the other throttle point (db₁) discharges into an annular channel (32) which, arranged coaxially to the central channel (30), is bordered by an inner recess (34) of the valve spool (22) and an insert sleeve (36) through which the central channel (30) extends.

4. The valve device according to Claim 3, **characterised in that** in the spring-centered neutral position of the valve spool (22) the two load detecting connectors (LF_{A}, LF_{B}) are outside the annular channels with the utility connectors (A, B) and the annular channel of the load sensing connector (LS) is located between the assignable load indicating connectors (LM_{A}, LM_{B}).

5. The valve device according to Claim 3 or 4, **characterised in that** the throttle point (da₁) is connected via the central channel (30) to the load detecting connector (LF_{A}) and the loading indicating connector (LM_{A}) and that the throttle point (db₁) is connected via the annular channel (32) to the load detecting connector (LF_{B}) and the load indicating connector (LM_{B}) to conduct fluid.

6. The valve device according to Claim 5, **characterised in that** the second throttle point (db₁) is separated fluid-tight via a sealing part (46) from the central channel (30) with the load indicating connector (LM_{A}) and discharges into a connecting channel (48) to which the annular channel (32) with the load indicating connector (LM_{B}) is connected to conduct fluid.

7. The valve device according to any of Claims 1 to 6, **characterised in that** the fluid connector arrangement (10) in the control housing (12) runs in the following sequence:
- control connector (P'_{A})
- utility connector (A)
- return flow connector (R)
- utility connector (B)
- control connector (P'_{B}) and
- load sensing connector (LS).

8. The valve device according to Claim 7, **characterised in that** the first throttle point (da₁) adjacently to the control connector (P_{A}') projects into the central channel (30) of the valve spool (22) and that the second throttle point (db₁) adjacently to the load sensing connector (LS) discharges into the valve spool (22) with limitation of the connector channel (48).

9. The valve device according to any of Claims 1 to 8, **characterised in that** for spring centering of the valve spool (22) two compression springs (24) are used which are located in spring chambers (26, 28) of the device and which in the direction of the connection sites to the pilot valves each have another throttle point (da₂, db₂).

10. The valve device according to any of Claims 1 to 9, **characterised in that** a pressure compensator (14) which at least partially triggers the fluid connector arrangement (10) concomitantly is connected upstream of the control means (16) with its fluid connectors.

## Revendications

1. Dispositif de vanne hydraulique comprenant un agencement (10) de raccordement de fluide comportant au moins
- un raccord (P) d'alimentation en pression,
- un raccord (R) de retour,
- un raccord (LS) loadsensing,
- deux raccords (P_{A}' et P_{B}' ) de commande, ainsi que
- deux raccords (A, B) utiles et
comprenant un dispositif (16) de commande déplaçable pour la commande au moins en partie de raccords de l'agencement (10) de raccordement de fluide, le dispositif (16) de commande pouvant être commandé par deux vannes pilotes agissant en sens opposé et être maintenu d'une manière centrée par un ressort dans sa position neutre, **caractérisé en ce qu'**entre la vanne pilote respective et le dispositif de commande est prévu au moins un point (da₁, db₁) d'étranglement, qui communique fluidiquement avec un raccord (LF_{A}) de sonde de charge, ainsi qu'avec un raccord (LM_{A}) d'indication de charge ou avec un raccord (LF_{B}) de sonde de charge, ainsi qu'avec un raccord (LM_{B}) d'indication de charge.

2. Dispositif de vanne suivant la revendication 1, **caractérisé en ce que** le dispositif (16) de commande a un tiroir (22) de commande, ayant des canaux de liaison fluidique qui font communiquer entre eux les raccords (LF_{A}, LM_{A} ; LF_{B}, LM_{B}) de sonde de charge et d'indication de charge pouvant être associés les uns aux autres par paire.

3. Dispositif de vanne suivant la revendication 2, **caractérisé en ce que** l'un des canaux de liaison est constitué en canal (30) médian, qui est raccordé à l'un des points (da₁) d'étranglement, et **en ce que** l'autre point (db₁) d'étranglement débouche dans un canal (32) annulaire, qui, disposé coaxialement au canal (30) médian, est délimité par un évidement (34) intérieur du tiroir (22) de commande et par un manchon (36) d'insertion, qui est traversé par le canal (30) médian.

4. Dispositif de vanne suivant la revendication 3, **caractérisé en ce que**, dans la position neutre centrée par un ressort du tiroir (22) de commande, les deux raccords (LF_{A}, LM_{B}) de sonde de charge se trouvent à l'extérieur des canaux annulaires avec les raccords (A, B) utiles et le canal annulaire du raccord (LS) loadsensing est disposé entre les raccords (LM_{A}, LM_{B}) d'indication de charge pouvant être associés.

5. Dispositif de vanne suivant la revendication 3 ou 4, **caractérisé en ce que** le point (da₁) d'étranglement est relié par le canal (30) médian au raccord (LF_{A}) de sonde de charge et au raccord d'indication de charge et **en ce que** le point (db₁) d'étranglement est relié fluidiquement par le canal (32) annulaire au raccord (LF_{B}) de sonde de charge et au raccord (LM_{B}) d'indication de charge.

6. Dispositif de vanne suivant la revendication 5, **caractérisé en ce que** le deuxième point (db₁) d'étranglement est séparé, d'une manière étanche au fluide par une partie (46) d'étanchéité, du canal (30) médian avec le raccord (LM_{A}) d'indication de charge et débouche dans un canal (48) de raccordement, auquel est raccordé fluidiquement le canal (32) annulaire avec le raccord (LM_{B}) d'indication de charge.

7. Dispositif de vanne suivant l'une des revendications 1 à 6, **caractérisé en ce que** l'agencement (10) de raccordement de fluide s'étend dans l'ordre suivant dans le boîtier (12) de commande :
- raccord (P'_{A}) de commande,
- raccord (A) utile,
- raccord (R) de retour,
- raccord (B) utile,
- raccord (P'_{B}) de commande et
- raccord (LS) loadsensing

8. Dispositif de vanne suivant la revendication 7, **caractérisé en ce que** le premier point (da₁) d'étranglement fait saillie au voisinage du raccord (P_{A}') de commande dans le canal (30) médian du tiroir (22) de commande et **en ce que** le deuxième point (db₁) d'étranglement débouche au voisinage du raccord (LS) loadsensing dans le tiroir (22) de commande en délimitant le canal (48) de raccordement.

9. Dispositif de vanne suivant l'une des revendications 1 à 8, **caractérisé en ce que** deux ressorts (24) de compression, qui sont disposés dans des espaces (26, 28) pour ressort du dispositif et qui ont respectivement un autre point (da₂, db₂) d'étranglement en direction des points de raccordement avec les vannes pilotes, servent au centrage par ressort du tiroir (22) de commande.

10. Dispositif de vanne suivant l'une des revendications 1 à 9, **caractérisé en ce qu'**une bascule (14) manométrique qui commande en partie l'agencement (10) de raccordement de fluide est montée en amont du dispositif (16) de commande avec ses raccords de fluide.
